# EUROPÄISCHE PATENTSCHRIFT

(11) **EP 3 865 306 B1**
(45) Veröffentlichungstag und Bekanntmachung des Hinweises auf die Patenterteilung: **09.10.2024**
(21) Anmeldenummer: 21155148.6
(22) Anmeldetag: 04.02.2021
(51) Int. Cl.: B41J 3/407, B41J 3/28, B41J 11/06, B41J 11/00

(54) **AUSRICHTSTATION ZUM AUSRICHTEN EINES MITTELS EINER DRUCKMASCHINE ZU BEDRUCKENDEN DRUCKOBJEKTS, INSBESONDERE MÜNZE UND VERFAHREN ZUM AUSRICHTEN EINES SOLCHEN DRUCKOBJEKTS**
ALIGNING STATION FOR ALIGNING AN OBJECT TO BE PRINTED BY A PRINTING MACHINE, IN PARTICULAR A COIN AND METHOD FOR ALIGNING SUCH AN OBJECT
STATION D'ALIGNEMENT PERMETTANT D'ALIGNER UN OBJET D'IMPRESSION À IMPRIMER AU MOYEN D'UNE MACHINE D'IMPRESSION, EN PARTICULIER MONNAIE ET PROCÉDÉ D'ALIGNEMENT D'UN TEL OBJET D'IMPRESSION

(30) Priorität: 12.02.2020 DE 102020103650
(43) Veröffentlichungstag der Anmeldung: 18.08.2021
(73) Patentinhaber: Illinois Tool Works Inc., Glenview, IL 60025 (US)
(72) Erfinder: BLETSCHER, Manfred, Glenview, IL 60025 (US)
(74) Vertreter: Meissner Bolte Partnerschaft mbB

(56) Entgegenhaltungen:
- EP-B1- 2 679 389
- US-A1- 2008 022 866
- US-A1- 2009 110 829
- US-A1- 2011 100 241
- US-A1- 2013 033 544
- US-A1- 2014 285 825
- US-B2- 10 308 037

## Beschreibung

Die vorliegende Erfindung betrifft allgemein Münzen mit einer veredelten oder behandelten Oberfläche und insbesondere Verfahren zur Herstellung derartiger Münzen.

Münzen sind kreisförmig oder in unterschiedlichen Formen geprägte oder gegossene Zahlungsmittel, die entweder als Umlauf-Geld (Kursmünzen) oder als Gedenkmünzen in Gebrauch sind. Dazu gehören auch Gedenkmünzen, die speziell für den Sammlermarkt geprägt werden. Der hierin verwendete Begriff "Münze" soll keinesfalls nur auf ein gesetzliches Zahlungsmittel beschränkt sein, sondern auch Medaillen umfassen, die von privater Seite hergestellt werden können.

Es ist bekannt, dass Münzen aus unterschiedlichen Münzenmetallen hergestellt werden können, wobei Metalle wie Gold und Silber der Münze einen hohen Wert verleihen. Somit stellt die Art des Münzmetalls oder die Zusammensetzung der Legierung eine Möglichkeit dar, den Wert einer Münze festzulegen. Daneben kann auch die Art der Prägung oder die Auflagenzahl der Münzen Einfluss auf den Wert haben. Die Art der Motive, welche die Grundlage für die Prägung oder Pressung bilden, ist nahezu unzählig und umfasst jegliche Art von Darstellungen, wie zum Beispiel architektonische Gebäude oder berühmte Persönlichkeiten.

Um einer Münze einen besonderen Wert und/oder ein besonderes ästhetisches Erscheinungsbild zu verleihen, sind im Stand der Technik einige Anstrengungen unternommen worden, um Münzen mit zusätzlichen Merkmalen auszustatten. So ist es beispielsweise bekannt, ein makroskopisches Relief auf der Münzenoberfläche vorzusehen, welches zur visuellen Angabe des Münzwertes oder als Echtheitsmerkmal dient.

Ferner sind mehrere Münzen aus einem Kern aus Kunststoff, der in Sandwichbauweise aus Folien auf Kunststoffbasis aufgebaut ist, bekannt.

Die üblichen Methoden, die angewandt werden, um einer Münze einen besonderen Wert und insbesondere ein besonderes ästhetisches Erscheinungsbild zu verleihen, sind umso aufwendiger, je feiner die Motive sind, welche die Grundlage für die Prägung oder Pressung der Münze bilden. Von daher besteht ein grundsätzlicher Bedarf für eine Technik, mit welcher hochauflösend und präzise zumindest bereichsweise die Oberfläche und insbesondere die Motive einer Prägung oder Pressung einer Münze bearbeitet und insbesondere veredelt werden kann. Grundsätzlich würde sich hierfür der Digitaldruck anbieten. Bei diesem Druckverfahren wird ein Druckbild direkt aus einer Datei oder einem Datenstrom von einem Computer in eine Druckmaschine übertragen, ohne dass eine statische Druckform benutzt wird. Als Digitaldruck kommt insbesondere die Elektrophotographie oder der Tintenstrahldruck in Frage.

Im Unterschied zu klassischen Druckverfahren, wie Offsetdruck, Tiefdruck, Flexodruck oder Siebdruck eignet sich der Digitaldruck insbesondere dazu, auch bei niedrigen Auflagehöhen bis hinunter zum Unikat wirtschaftlich zu arbeiten.

Allerdings sind Druckverfahren, insbesondere der Digitaldruck zur Veredelung von Münzoberflächen bislang nicht oder nur mit sehr hohem Aufwand umsetzbar, da aufgrund der häufig filigranen Prägung oder Pressung der Münze eine perfekte Ausrichtung der zu bedruckenden Münze mit Bezug auf den Druckkopf notwendig ist. Bislang erfolgt eine derartige Ausrichtung der zu bedruckenden Münzen manuell unter Zuhilfenahme von Detaillupen, um der Person, die die zu bedruckende Münze auszurichten hat, ein größeres Gesichtsfeld zu ermöglichen.

EP 2 679 389 B1 offenbart eine Druckstation zum Ausrichten eines mittels einer Druckmaschine zu bedruckenden Druckobjekts.

Der vorliegenden Erfindung liegt die Aufgabe zugrunde, eine Lösung anzugeben, mit welcher in einer effizienten und wirtschaftlichen Weise Münzen präzise bedruckt werden können, insbesondere auch solche Münzen, die eine filigrane Prägung oder Pressung aufweisen, und bei denen das Druckbild präzise mit Bezug auf die Prägung oder Pressung auszurichten ist.

Zur Lösung dieser Aufgabe wird erfindungsgemäß eine Ausrichtstation und ein Verfahren zum Ausrichten vorgeschlagen, wie sie im unabhängigen Ansprüche 1 und 14 angegeben ist.

Demnach dient die erfindungsgemäße Ausrichtstation zum Ausrichten eines mittels einer Druckmaschine zu bedruckenden Druckobjekts, insbesondere Münze, wobei die Ausrichtstation eine Objektträger-Halterung aufweist, welche ausgebildet ist, einen Objektträger mit mindestens einem von dem Objektträger aufgenommenen und/oder gehaltenen Druckobjekt (zum Beispiel Münze) zu halten. Damit eine präzise Ausrichtung des von dem Objektträger aufgenommenen und/oder gehaltenen Druckobjekts in möglichst automatisierter und insbesondere vollautomatisierter Weise durchführbar ist, weist die erfindungsgemäße Ausrichtstation ferner ein optisches Erfassungssystem auf, welches ausgebildet ist, berührungslos eine relative Lage und/oder Ausrichtung des mindestens einen Druckobjekts zu dem Objektträger und/oder zu einer Referenz zu erfassen. Darüber hinaus weist die Ausrichtstation ein Positionierungssystem auf, welches ausgebildet ist, das mindestens eine Druckobjekt derart zu manipulieren, dass die relative Lage und/oder Ausrichtung des Druckobjekts zu dem Objektträger und/oder zu der Referenz einer vorab festgelegten oder festlegbaren Lage (Solllage) und/oder Ausrichtung (Sollausrichtung) entspricht.

Mit der vorliegenden Erfindung sind diverse Vorteile erreichbar. Insbesondere ermöglicht die Ausrichtstation ein automatisiertes Orientieren und/oder Ausrichten von runden Münzen und Medaillen aufgrund ihres Reliefs bzw. aufgrund anderer Referenzen, um diese Lage richtig einem digitalen Drucksystem insbesondere zur mehrfarbigen digitalen Bedruckung zuzuführen.

Gemäß Ausführungsformen der erfindungsgemäßen Ausrichtstation ist dem optischen Erfassungssystem ein Antrieb, vorzugsweise in Gestalt eines X-Y-Linearantriebs, zugeordnet, um bedarfsweise das optische Erfassungssystem über dem mindestens einen Druckobjekt auszurichten.

Darüber hinaus ist gemäß Ausführungsformen vorgesehen, dass dem Positionierungssystem ein Antrieb, vorzugsweise in Gestalt eines X-Y-Linearantriebs, zugeordnet ist zum bedarfsweisen Ausrichtung des Positionierungssystems über dem mindestens einen Druckobjekt.

Das Positionierungssystem weist vorzugsweise mindestens einen Manipulator auf, der vorzugsweise in Z-Richtung relativ zu dem mindestens einen Druckobjekt bewegbar ist. Insbesondere ist der mindestens eine Manipulator des Positionierungssystems ausgebildet, bedarfsweise eine Rotations-Ausrichtung des mindestens einen Druckobjekts zu dem Objektträger und/oder zu der Referenz einzustellen.

Unter dem hierin verwendeten Begriff "Z-Richtung" ist die Vertikale zu verstehen, während die X- und Y-Richtung die entsprechenden Koordinatenachsen in der Horizontalen beschreiben.

Als Manipulator des Positionierungssystems kommt beispielsweise eine Friktionsdrehstation in Frage. Selbstverständlich ist die Erfindung jedoch nicht auf derartige Manipulatoren beschränkt.

Das optische Erfassungssystem weist vorzugsweise eine Kamera, insbesondere eine Kamera mit integrierter Beleuchtung auf, um bedarfsweise die relative Lage und/oder Ausrichtung des mindestens einen Druckobjekts zu dem Objektträger und/oder zu einer Referenz zu erfassen. In diesem Zusammenhang ist es beispielsweise denkbar, dass das optische Erfassungssystem eine CCD-Kamera mit integrierter Beleuchtung aufweist, wobei diese CCD-Kamera ausgebildet ist, in einem Zustand, wenn diese insbesondere lotrecht zu dem mindestens einen Druckobjekt ausgerichtet ist, zumindest einen Bereich des Druckobjekts, wie beispielsweise einen Bereich der Prägung und/oder Pressung der Münze zu erfassen.

Gemäß bevorzugten Realisierungen der erfindungsgemäßen Ausrichtstation ist dem optischen Erfassungssystem eine Steuereinrichtung mit einer Auswerteeinrichtung zugeordnet. Die Steuereinrichtung ist ausgebildet, bedarfsweise den dem optischen Erfassungssystem zugeordneten Antrieb derart anzusteuern, dass das optische Erfassungssystem insbesondere lotrecht mit Bezug zu dem mindestens einen Druckobjekt ausgerichtet ist. In seinem ausgerichteten Zustand dient das optische Erfassungssystem dann, von zumindest einem Bereich des mindestens einen Druckobjekts eine Positionslage und/oder Positionsausrichtung zu erfassen. Wie bereits angedeutet, erfolgt das Erfassen der Positionslage und/oder Positionsausrichtung vorzugsweise dadurch, dass zumindest ein Bereich einer Prägung oder Pressung des Druckobjekts von dem optischen Erfassungssystem aufgenommen wird.

Die Auswerteeinrichtung ist vorzugsweise ausgebildet, die von dem optischen Erfassungssystem erfasste Positionslage und/oder Positionsausrichtung, d.h. den von dem optischen Erfassungssystem aufgenommenen Bereich beispielsweise der Prägung oder Pressung des Druckobjekts, mit einer vorab festgelegten oder festlegbaren Solllage und/oder Sollausrichtung zu vergleichen. Dies erfolgt beispielsweise dadurch, dass die Ausrichtung des von dem optischen Erfassungssystem aufgenommenen Bereichs der Prägung/Pressung des Druckobjekts verglichen wird mit einem in einer Speichereinrichtung der Auswerteeinrichtung hinterlegten Referenzbild von zumindest diesem Bereich der Prägung/Pressung.

Bei einer Abweichung der erfassten Positionslage und/oder Positionsausrichtung von der Solllage und/oder Sollausrichtung wird gemäß Realisierungen der erfindungsgemäßen Ausrichtstation von der Auswerteeinrichtung eine an dem mindestens einen Druckobjekt auszuführende Bewegung, insbesondere Rotationsbewegung, berechnet. Diese berechnete Bewegung, insbesondere Rotationsbewegung entspricht der Bewegung, die notwendig und von dem Positionierungssystem auszuführen ist, damit eine Istlage und/oder Istausrichtung des mindestens einen Druckobjekts mit der Solllage und/oder Sollausrichtung übereinstimmt.

Gemäß Weiterbildungen der zuvor genannten Ausführungsformen der erfindungsgemäßen Ausrichtstation ist die Steuereinrichtung ausgebildet, bedarfsweise den dem Positionierungssystem zugeordneten Antrieb derart anzusteuern, dass das Positionierungssystem insbesondere lotrecht mit Bezug zu dem mindestens einen Druckobjekt ausgerichtet ist. Dabei ist vorzugsweise die Steuereinrichtung ferner ausgebildet, in dem ausgerichteten Zustand des Positionierungssystems dieses derart anzusteuern, dass von dem Positionierungssystem die von der Auswerteeinrichtung berechnete Bewegung, insbesondere Rotationsbewegung, an dem mindestens einen Druckobjekt ausgeführt wird. Im Hinblick auf den Objektträger der erfindungsgemäßen Ausrichtstation ist es insbesondere denkbar, dass der Objektträger für jedes von dem Objektträger aufzunehmende und/oder zu haltende Druckobjekt eine Drehlager-Halterung, insbesondere in Gestalt einer an das mindestens eine Druckobjekt formatangepassten Aussparung aufweist. Die Drehlager-Halterung ist insbesondere an das mindestens eine Druckobjekt formatangepasst. Das bedeutet, dass das mindestens eine Druckobjekt derart in der Drehlager-Halterung gelagert wird, dass - mit Ausnahme einer Rotationsbewegung um eine Drehachse in Z-Richtung und mit Ausnahme einer Translationsbewegung in Richtung der Drehachse - alle übrigen Bewegungsfreiheitsgrade des Druckobjekts verhindert sind.

Damit nach dem Ausrichten des Druckobjekts mit Hilfe des Positionierungssystems die ausgerichteten Druckobjekte lagefixiert werden können, ist gemäß bevorzugten Weiterbildungen der vorliegenden Erfindung dem Objektträger insbesondere eine Sperreinrichtung, wie beispielsweise in Gestalt einer Spannleiste oder einer Spannleistenanordnung, zugeordnet, um bedarfsweise alle Bewegungsfreiheitsgrade des mindestens einen von der Drehlager-Halterung aufgenommenen Druckobjekts zu sperren.

Zur Steigerung der Wirtschaftlichkeit ist insbesondere vorgesehen, dass der Objektträger eine Vielzahl von Drehlager-Halterungen aufweist, die entlang einer sich in X-Richtung erstreckenden Linie nebeneinander angeordnet sind. Dabei bietet es sich an, dass dem optischen Erfassungssystem und dem Positionierungssystem ein gemeinsamer Antrieb, vorzugsweise in Gestalt eines X-Y-Linearantriebs, zugeordnet ist, und/oder dass das optische Erfassungssystem und das Positionierungssystem derart bewegungsgekoppelt sind, dass ein Abstand in X-Richtung zwischen dem optischen Erfassungssystem und dem Positionierungssystem im Abstand zweier benachbarter Drehlager-Halterungen entspricht. Insbesondere ist gemäß Realisierungen der erfindungsgemäßen Lösung vorgesehen, dass ein Abstand in X-Richtung zwischen dem optischen Erfassungssystem und dem Positionierungssystem derart gewählt ist, dass in einem Zustand, wenn das optische Erfassungssystem insbesondere lotrecht über einer ersten Drehlager-Halterung des Objektträgers ausgerichtet ist, das Positionierungssystem insbesondere lotrecht über einer vorzugsweise unmittelbar zu der ersten Drehlager-Halterung benachbarten zweiten Drehlager-Halterung ausgerichtet ist.

Auf diese Weise ist es möglich, dass zeitgleich mit dem optischen Erfassungssystem eine relative Lage und/oder Ausrichtung eines in der ersten Drehlager-Halterung gelagerten Druckobjekts erfasst wird, während gleichzeitig mit dem Positionierungssystem das in der zweiten Drehlager-Halterung gelagerte Druckobjekt geeignet manipuliert wird.

Die Erfindung betrifft nicht nur eine Ausrichtstation der zuvor beschriebenen Art, sondern auch ein Verfahren zum Ausrichten von mindestens einem mittels einer Druckmaschine zu bedruckenden Druckobjekts, insbesondere Münze oder Medaille. Hierbei ist vorgesehen, dass zunächst ein Objektträger in einer Objektträger-Halterung einer Ausrichtstation, insbesondere einer Ausrichtstation der erfindungsgemäßen Art, positioniert wird. Hierbei ist vorzugsweise vorgesehen, dass die Objektträger-Halterung eine Zentrierung aufweist, um den Objektträger lagerichtig zu positionieren.

Nach dem Positionieren des Objektträgers in der Objektträger-Halterung wird das mindestens eine Druckobjekt in eine Drehlager-Halterung des Objektträgers eingelegt. Dieser Verfahrensschritt kann beispielsweise manuell erfolgen.

Anschließend wird mit Hilfe eines optischen Erfassungssystems eine relative Lage und/oder Ausrichtung des mindestens einen Druckobjekts zu dem Objektträger oder zu einer Referenz erfasst. Beispielsweise wird hierzu zumindest ein Teil einer Prägung und/oder Pressung des mindestens einen Druckobjekts als Bilddatei aufgenommen.

Die relative Lage und/oder Ausrichtung des mindestens einen Druckobjekts zu dem Objektträger oder zu der Referenz, also insbesondere die Bilddatei, die von dem optischen Erfassungssystem aufgenommen wurde, wird anschließend ausgewertet, um eine gegebenenfalls durchzuführende Bewegung, insbesondere Drehbewegung des mindestens einen Druckobjekts zu berechnen, die notwendig ist, damit die relative Lage und/oder Ausrichtung des mindestens einen Druckobjekts einer vorab festgelegten oder festlegbaren Solllage und/oder Sollausrichtung entspricht. Demgemäß wird dann das mindestens eine Druckobjekt derart manipuliert, dass die relative Lage und/oder Ausrichtung des Druckobjekts zu dem Objektträger oder zu der Referenz einer vorab festgelegten Lage und/oder Ausrichtung entspricht.

Auf diese Weise ist es möglich, das Druckobjekt in dem Objektträger exakt einzurichten, sodass anschließend ein Druckbild oder mehrere Druckbilder in ihrer Position relativ zueinander und relativ zu insbesondere der Prägung und/oder Pressung des Druckobjekts korrekt gedruckt bzw. übertragen werden können.

Nachfolgend wird unter Bezugnahme auf die beiliegende Zeichnung eine exemplarische Ausführungsform der erfindungsgemäßen Ausrichtstation näher beschrieben.

Es zeigt:
- FIG. 1: schematisch und in einer Draufsicht eine exemplarische Ausführungsform der erfindungsgemäßen Ausrichtstation.

Die in FIG. 1 schematisch gezeigte Ausrichtstation 1 dient zum Ausrichten von runden Druckobjekten 2, insbesondere Münzen und/oder Medaillen, die anschließend mittels einer Druckmaschine bedruckt werden. Die Ausrichtstation 1 weist hierzu eine Objektträger-Halterung 3 auf, welche ausgebildet, ist einen Objektträger 4 mit den von dem Objektträger 4 aufgenommenen Druckobjekten 2 zu halten.

Wie in FIG. 1 angedeutet, ist zu diesem Zweck der Objektträger-Halterung 3 eine Zentrierung 5 zugeordnet, um den Objektträger 4 lagerichtig zu positionieren.

Die exemplarische Ausrichtstation 1 weist ferner ein optisches Erfassungssystem 8 auf, welches ausgebildet ist, berührungslos eine relative Lage und/oder Ausrichtung der von dem Objektträger 4 aufgenommenen Druckobjekte 2 zu dem Objektträger 4 und/oder zu einer Referenz zu erfassen. Insbesondere weist hierzu das optische Erfassungssystem 8 eine Kamera, wie beispielsweise CCD-Kamera, mit einer integrierten Leuchtung auf.

Des Weiteren ist bei der exemplarischen Ausrichtstation 1 gemäß FIG. 1 ein Positionierungssystem 9 vorgesehen, welches ausgebildet ist, nacheinander die Druckobjekte 2 derart zu manipulieren, dass ihre relative Lage und/oder Ausrichtung zu dem Objektträger 4 und/oder zu einer Referenz einer vorab festgelegten oder festlegbaren Solllage und/oder Sollausrichtung entspricht.

Hierzu ist bei der exemplarischen Ausführungsform der erfindungsgemäßen Ausrichtstation 1 vorgesehen, dass dem optischen Erfassungssystem 8 und dem Positionierungssystem 9 ein gemeinsamer Antrieb bestehend auf einem Y-Antrieb 6 und einem X-Antrieb 7 zugeordnet. Auf diese Weise sind das optische Erfassungssystem 8 und das Positionierungssystem 9 in der X-Y-Richtung bewegungsgekoppelt.

Dem optischen Erfassungssystem 8 ist eine in FIG. 1 nicht gezeigte Steuereinrichtung mit einer Auswerteeinrichtung zugeordnet. Die Steuereinrichtung ist ausgebildet, bedarfsweise den dem optischen Erfassungssystem 8 zugeordneten X-Y-Antrieb 6, 7 derart anzusteuern, dass das optische Erfassungssystem 8 nacheinander insbesondere lotrecht mit Bezug zu den jeweiligen Druckobjekten 2 ausgerichtet ist. Das optische Erfassungssystem 8 ist dabei ausgebildet, in seinem mit Bezug zu einem Druckobjekt 2 insbesondere lotrecht ausgerichteten Zustand von zumindest einem Bereich des Druckobjekts und insbesondere von zumindest einem Bereich einer Prägung und/oder Pressung des Druckobjekts 2 ein Bild aufzunehmen, um eine entsprechende Positionslage und/oder Positionsausrichtung des Druckobjekts 2 zu erfassen.

Die in FIG. 1 nicht gezeigte Auswerteeinrichtung der Steuereinrichtung ist ausgebildet, das von dem optischen Erfassungssystem aufgenommene Bild des Druckobjekts bzw. des Bereichs der Prägung/Pressung des Druckobjekts 2 mit einem in einer Speichereinrichtung der Auswerteeinrichtung hinterlegten Referenzbild zu vergleichen. Mit anderen Worten, in der Auswerteeinrichtung wird die von dem optischen Erfassungssystem 8 erfasste Positionslage und/oder Positionsausrichtung des Druckobjekts 2 mit einer vorab festgelegten oder festlegbaren Solllage und/oder Sollausrichtung verglichen.

Wenn bei diesem Bildvergleich herauskommt, dass die von dem optischen Erfassungssystem 8 erfasste Positionslage und/oder Positionsrichtung des Druckobjekts 2 von der Solllage und/oder Sollausrichtung abweicht, wird von der Auswerteeinrichtung eine an dem Druckobjekt 2 auszuführende Bewegung, insbesondere Rotationsbewegung berechnet, wobei diese berechnete Bewegung, insbesondere Rotationsbewegung einer Bewegung entspricht, die notwendig und von dem Positionierungssystem 9 auszuführen ist, damit eine Istlage und/oder Istausrichtung des Druckobjekts 2 mit der vorabfestgelegten Solllage und/oder Sollausrichtung übereinstimmt.

Die Steuereinrichtung der erfindungsgemäßen Ausrichtstation 1 ist ferner ausgebildet, bedarfsweise den X-Y-Antrieb 6, 7 derart anzusteuern, dass das Positionierungssystem 9 insbesondere lotrecht mit Bezug zu einem zu manipulierenden Druckobjekt 2 ausgerichtet wird.

Das Positionierungssystem 9 weist mindestens einen Manipulator auf, der vorzugsweise in Z-Richtung relativ zu dem zu manipulierenden Druckobjekt 2 bewegbar und ausgebildet ist, bedarfsweise eine Rotationsausrichtung des Druckobjekts 2 zu dem Objektträger 4 und/oder zu einer Referenz einzustellen. Der Manipulator des Positionierungssystems 9 kann beispielsweise ein Friktionsdrehmanipulator sein. In dem mit Bezug auf das zu manipulierende Druckobjekt 2 ausgerichteten Zustand des Positionierungssystem 9 wird dieses von der Steuereinrichtung der Ausrichtstation 1 derart angesteuert, dass die zuvor von der Auswerteeinrichtung berechnete Bewegung, insbesondere Rotationsbewegung, an dem entsprechenden Druckobjekt 2 ausgeführt wird.

Der Objektträger 4 weist für jedes von dem Objektträger 4 aufzunehmende Druckobjekt 2 eine Drehlager-Halterung in Gestalt einer an das Druckobjekt 2 formatangepassten Aussparung auf. In dieser Drehlager-Halterung werden die Druckobjekte 2 derart gelagert, dass - mit Ausnahme einer Rotationsbewegung um eine Drehachse in Z-Richtung und einer Translationsbewegung in Richtung der Drehachse - alle übrigen Bewegungsfreiheitsgrade der Druckobjekte 2 verhindert sind.

In FIG. 1 ist ferner angedeutet, dass dem Objektträger 4 eine Sperreinrichtung 10 zugeordnet ist, um bedarfsweise alle Bewegungsfreiheitsgrade der von den Drehlager-Halterungen aufgenommenen Druckobjekte 2 zu sperren. Diese Sperreinrichtung 10 kann beispielsweise als Spannleistenanordnung ausgeführt sein.

Bei der in FIG. 1 schematisch gezeigten exemplarischen Ausführungsform der erfindungsgemäßen Ausrichtstation weist der Objektträger 4 insgesamt drei in X-Richtung verlaufende Reihen mit jeweils sechs Drehlager-Halterungen für die auszurichtenden Druckobjekte 2 auf.

Ferner ist vorgesehen, dass ein Abstand in X-Richtung zwischen dem optischen Erfassungssystem 8 und dem Positionierungssystem 9 derart gewählt ist, dass in einem Zustand, wenn das optische Erfassungssystem 8 insbesondere lotrecht über einer ersten Drehlager-Halterung des Objektträgers 4 ausgerichtet, das Positionierungssystem 9 insbesondere lotrecht über einer vorzugsweise unmittelbar zu der ersten Drehlager-Halterung benachbarten zweiten Drehlager-Halterung ausgerichtet ist.

Zum Ausrichten der Druckobjekte 2 wird ein leerer Objektträger 4 in der Ausrichtstation 1 mittels der Zentrierung 5 lagerichtig positioniert. Vorzugsweise anschließend daran werden die später zu bedruckenden Druckobjekte 2 vorzugsweise manuell in die leeren Drehlager-Halterungen eingelegt. Dabei erfolgt eine zentrische Grundpositionierung der Druckobjekte 2 durch die formatangepasste Aussparung (Ausfräsung) der Drehlager-Halterungen. Mittels des als Portal-Achssystem ausgeführten Y-Antriebs 6 und X-Antriebs 7 wird das optische Erfassungssystem 8 über das Zentrum der einzelnen Druckobjekte 2 gefahren und die Lage der Druckobjekte 2 gespeichert.

In einem definierten Stichmaß nachgeführt, fährt das gekoppelte Positionierungssystem 9 mit dem mindestens einen vorzugsweise als Friktionsdrehstation ausgeführten Manipulator über das Zentrum der Druckobjekte 2 und dreht diese nach den ermittelten Werten des optischen Erfassungssystems 8 bzw. der dem optischen Erfassungssystem 8 zugeordneten Auswerteeinrichtung in die optimale Druckpositionslage.

Anschließend wird die dem Objektträger 4 zugeordnete Sperreinrichtung aktiviert und jedwede Bewegungsfreiheitsgrade der Druckobjekte 2 zu dem Objektträger 4 eingefroren.

Bei der in FIG. 1 schematisch dargestellten Ausrichtstation 1 wird nach einer Orientierung der ersten Druckobjektreihe der Objektträger 4 Reihe für Reihe abgefahren und die dort gelagerten Druckobjekte 2 entsprechend ausgerichtet/orientiert. Nach der Ausrichtung aller Druckobjekte 2 und nach dem Aktivieren der Sperreinrichtung 10 kann der Objektträger 4 aus der Zentrierung 5 entnommen und zum Bedrucken in die Druckmaschine eingesetzt werden.

Die Erfindung ist nicht auf die in FIG. 1 gezeigte exemplarische Ausführungsform der Ausrichtstation beschränkt, sondern betrifft insbesondere auch ein System bestehend aus einer Ausrichtstation 1 der zuvor beschriebenen Art und einer Druckmaschine, insbesondere einer Digitaldruckmaschine wie beispielsweise einem Tintenstrahldrucker.

In diesem Zusammenhang ist es ferner denkbar, dass dem Objektträger 4 ein mechanischer Ausheber zugeordnet ist, um nach dem Bedrucken der Druckobjekte 2 in der Druckmaschine die Druckobjekte 2 aus den Drehlagern-Halterungen des Objektträgers 4 auszuheben.

### Bezugszeichenliste

- 1: Ausrichtstation
- 2: Druckobjekt
- 3: Objektträgerhalterung
- 4: Objektträger
- 5: Zentrierung
- 6: Y-Antrieb
- 7: X-Antrieb
- 8: optisches Erfassungssystem
- 9: Positionierungssystem
- 10: Sperreinrichtung

## Patentansprüche

1. Ausrichtstation (1) zum Ausrichten eines mittels einer Druckmaschine zu bedruckenden Druckobjekts, insbesondere Münze, wobei die Ausrichtstation (1) Folgendes aufweist:
- eine Objektträger-Halterung (3), welche ausgebildet ist, einen Objektträger (4) mit mindestens einem von dem Objektträger (4) aufgenommenen und/oder gehaltenen Druckobjekt (2) zu halten;
- ein optisches Erfassungssystem (8), welches ausgebildet ist, berührungslos eine relative Lage und/oder Ausrichtung des mindestens einen Druckobjekts (2) zu dem Objektträger (4) und/oder zu einer Referenz zu erfassen; und **dadurch gekennzeichnet, dass** die Ausrichtstation umfasst
- ein Positionierungssystem (9), welches ausgebildet ist, das mindestens eine Druckobjekt (2) derart zu manipulieren, dass die relative Lage und/oder Ausrichtung des Druckobjekts (2) zu dem Objektträger (4) und/oder zu der Referenz einer vorab festgelegten oder festlegbaren Lage und/oder Ausrichtung entspricht.

2. Ausrichtstation (1) nach Anspruch 1,
wobei dem optischen Erfassungssystem (8) ein Antrieb (6, 7), vorzugsweise in Gestalt eines X-Y-Linearantriebs, zugeordnet ist zum bedarfsweisen Ausrichten des optischen Erfassungssystems (8) über dem mindestens einen Druckobjekt (2).

3. Ausrichtstation (1) nach Anspruch 1 oder 2,
wobei dem Positionierungssystem (9) ein Antrieb (6, 7), vorzugsweise in Gestalt eines X-Y-Linearantriebs, zugeordnet ist zum bedarfsweisen Ausrichten des Positionierungssystems (9) über dem mindestens einen Druckobjekt (2).

4. Ausrichtstation (1) nach einem der Ansprüche 1 bis 3,
wobei das Positionierungssystem (9) mindestens einen Manipulator aufweist, der vorzugsweise in Z-Richtung relativ zu dem mindestens einen Druckobjekt (2) bewegbar und ausgebildet ist, bedarfsweise eine Rotations-Ausrichtung des mindestens einen Druckobjekts (2) zu dem Objektträger (4) und/oder zu der Referenz einzustellen.

5. Ausrichtstation (1) nach einem der Ansprüche 1 bis 4,
wobei dem optischen Erfassungssystem (8) und dem Positionierungssystem (9) ein gemeinsamer Antrieb (6, 7), vorzugsweise in Gestalt eines X-Y-Linearantriebs, zugeordnet ist und/oder wobei das optische Erfassungssystem (8) und das Positionierungssystem (9) insbesondere in der X-Y-Richtung bewegungsgekoppelt sind.

6. Ausrichtstation (1) nach einem der Ansprüche 1 bis 5,
wobei das optische Erfassungssystem (8) vorzugsweise eine Kamera, insbesondere CCD-Kamera, aufweist, und wobei dem optischen Erfassungssystem (8) eine Steuereinrichtung mit einer Auswerteeinrichtung zugeordnet ist, wobei die Steuereinrichtung ausgebildet ist, bedarfsweise den dem optischen Erfassungssystem (8) zugeordneten Antrieb (6, 7) derart anzusteuern, dass das optische Erfassungssystem (8) mit Bezug zu dem mindestens einen Druckobjekt (2) ausgerichtet ist, und wobei das optische Erfassungssystem (8) ausgebildet ist, in seinem ausgerichteten Zustand von zumindest einem Bereich des mindestens einen Druckobjekts (2) eine Positionslage und/oder Positionsausrichtung zu erfassen.

7. Ausrichtstation (1) nach Anspruch 6,
wobei die Auswerteeinrichtung ausgebildet ist, die von dem optischen Erfassungssystem (8) erfasste Positionslage und/oder Positionsausrichtung mit einer vorab festgelegten oder festlegbaren Solllage und/oder Sollausrichtung zu vergleichen und bei einer Abweichung der erfassten Positionslage und/oder Positionsausrichtung von der Solllage und/oder Sollausrichtung eine an dem mindestens einen Druckobjekt (2) auszuführende Bewegung, insbesondere Rotationsbewegung, zu berechnen, die notwendig und von dem Positionierungssystem (9) auszuführen ist, damit eine Istlage und/oder Istausrichtung des mindestens einen Druckobjekts (2) mit der Solllage und/oder Sollausrichtung übereinstimmt.

8. Ausrichtstation (1) nach Anspruch 7,
wobei die Steuereinrichtung ausgebildet ist, bedarfsweise den dem Positionierungssystem (9) zugeordneten Antrieb (6, 7) derart anzusteuern, dass das Positionierungssystem (9) insbesondere lotrecht mit Bezug zu dem mindestens einen Druckobjekt (2) ausgerichtet ist, und wobei die Steuereinrichtung ferner ausgebildet ist, in dem ausgerichteten Zustand des Positionierungssystem (9) dieses derart anzusteuern, dass von dem Positionierungssystem (9) die von der Auswerteeinrichtung berechnete Bewegung, insbesondere Rotationsbewegung, an dem mindestens einen Druckobjekt (2) auszuführen.

9. Ausrichtstation (1) nach einem der Ansprüche 1 bis 8,
wobei der Objektträger (4) für jedes von dem Objektträger (4) aufzunehmende und/oder zu haltende Druckobjekt (2) eine Drehlager-Halterung, insbesondere in Gestalt einer an das mindestens eine Druckobjekt (2) formatangepassten Aussparung, aufweist, in welcher das mindestens eine Druckobjekt (2) derart gelagert ist oder gelagert werden kann, das mit Ausnahme einer Rotationsbewegung um eine Drehachse in Z-Richtung und einer Translationsbewegung in Richtung der Drehachse die anderen Bewegungsfreiheitsgrade des mindestens einen Druckobjekts (2) verhindert sind.

10. Ausrichtstation (1) nach Anspruch 9,
wobei der Objektträger (4) mindestens zwei Drehlager-Halterungen aufweist, die in einem Zustand, wenn der Objektträger (4) von der Objektträger-Halterung (3) gehalten wird, auf einer sich in X-Richtung erstreckende Linie voneinander beabstandet sind.

11. Ausrichtstation (1) nach Anspruch 9 oder 10,
wobei dem optischen Erfassungssystem (8) und dem Positionierungssystem (9) ein gemeinsamer Antrieb, vorzugsweise in Gestalt eines X-Y-Linearantriebs, zugeordnet ist, und wobei ein Abstand in X-Richtung zwischen dem optischen Erfassungssystem (8) und dem Positionierungssystem (9) derart gewählt ist, dass in einem Zustand, wenn das optische Erfassungssystem (8) insbesondere lotrecht über eine ersten Drehlager-Halterung ausgerichtet ist, das Positionierungssystem (9) insbesondere lotrecht über einer vorzugsweise unmittelbar zu der ersten Drehlager-Halterung benachbarten zweiten Drehlager-Halterung ausgerichtet ist.

12. Ausrichtstation (1) nach einem der Ansprüche 9 bis 11,
wobei dem Objektträger (4) eine Sperreinrichtung (10), insbesondere in Gestalt einer Spannleiste oder Spannleistenanordnung, zugeordnet ist zum bedarfsweisen Sperren aller Bewegungsfreiheitsgrades des mindestens einen von der Drehlager-Halterung aufgenommenen Druckobjekts (2).

13. Ausrichtstation (1) nach einem der Ansprüche 1 bis 12,
wobei die Objektträger-Halterung (3) eine Zentrierung (5) aufweist zum lagerichtigen Positionieren des Objektträgers (4).

14. Verfahren zum Ausrichten von mindestens einem mittels einer Druckmaschine zu bedruckenden Druckobjekts (2), insbesondere Münze, wobei das Verfahren folgende Verfahrensschritte aufweist:
- Positionieren eines Objektträgers (4) in einer Objektträger-Halterung (3);
- insbesondere manuelles Einlegen des mindestens einen Druckobjekts (2) in einer Drehlager-Halterung des Objektträgers (4);
- Erfassen einer relativen Lage und/oder Ausrichtung des mindestens einen Druckobjekts (2) zu dem Objektträger (4) oder zu einer Referenz; und
- Manipulieren des mindestens einen Druckobjekts (2) derart, dass die relative Lage und/oder Ausrichtung des Druckobjekts (2) zu dem Objektträger (4) oder zu der Referenz einer vorab festgelegten Lage und/oder Ausrichtung entspricht.

15. Verfahren nach Anspruch 14,
wobei zum Erfassen der relativen Lage und/oder Ausrichtung des mindestens einen Druckobjekts (2) zu dem Objektträger (4) oder zu einer Referenz ein optisches Erfassungssystem (8) mit Bezug zu dem mindestens einen Druckobjekt (2) ausgerichtet wird und mit dem optischen Erfassungssystem (8) in seinem ausgerichteten Zustand von zumindest einem Bereich des mindestens einen Druckobjekts (2) eine Positionslage und/oder Positionsausrichtung erfasst wird, wobei die von dem optischen Erfassungssystem (8) erfasste Positionslage und/oder Positionsausrichtung mit einer vorab festgelegten oder festlegbaren Solllage und/oder Sollausrichtung verglichen wird, und wobei bei einer Abweichung der erfassten Positionslage und/oder Positionsausrichtung von der Solllage und/oder Sollaurichtung eine an dem mindestens einen Druckobjekt (2) auszuführende Bewegung, insbesondere Rotationsbewegung, berechnet wird, welche notwendig und von einem Positionierungssystem (9) auszuführen ist, damit eine Istlage und/oder Istausrichtung des mindestens einen Druckobjekts (2) mit der Solllage und/oder Sollausrichtung übereinstimmt, und wobei zum Manipulieren des mindestens einen Druckobjekts (2) das Positionierungssystem (9) mit Bezug zu dem mindestens einen Druckobjekt (2) ausgerichtet wird und in dem ausgerichteten Zustand des Positionierungssystems (9) von diesem die gerechnete Bewegung, insbesondere Rotationsbewegung, an dem mindestens einen Druckobjekt (2) ausgeführt wird.

## Claims

1. The alignment station (1) for aligning a print object, in particular a coin, to be printed by means of a printing machine, wherein the alignment station (1) comprises:
- an object carrier mount (3) configured so as to hold an object carrier (4) with at least one print object (2) received and/or held by the object carrier (4);
- an optical detection system (8) configured so as to detect in a contactless manner a relative position and/or alignment of the at least one print object (2) in relation to the object carrier (4) and/or to a reference; and **characterized in that** the alignment station comprises
- a positioning system (9) configured so as to manipulate the at least one print object (2) such that the relative position and/or alignment of the print object (2) in relation to the object carrier (4) and/or to the reference corresponds to a predefined or definable position and/or alignment.

2. The alignment station (1) according to claim 1,
wherein a drive (6, 7), preferably in the form of an X-Y linear drive, is associated with the optical detection system (8) for aligning the optical detection system (8) over the at least one print object (2) as needed.

3. The alignment station (1) according to claim 1 or 2,
wherein a drive (6, 7), preferably in the form of an X-Y linear drive, is associated with the positioning system (9) for aligning the positioning system (9) over the at least one print object (2) as needed.

4. The alignment station (1) according to any one of claims 1 to 3,
wherein the positioning system (9) comprises at least one manipulator, which is preferably movable in the Z direction in relation to the at least one print object (2) and configured so as to adjust a rotational alignment of the at least one print object (2) in relation to the object carrier (4) and/or the reference as needed.

5. The alignment station (1) according to any one of claims 1 to 4,
wherein a common drive (6, 7), preferably in the form of an X-Y linear drive, is associated with the optical detection system (8) and the positioning system (9), and/or wherein the optical detection system (8) and the positioning system (9) are motion-linked in particular in the X-Y direction.

6. The alignment station (1) according to any one of claims 1 to 5,
wherein the optical detection system (8) preferably comprises a camera, in particular CCD camera, and wherein a control unit having an evaluation device is associated with the optical detection system (8), wherein the control unit is configured so as actuate the drive (6, 7) associated with the optical detection system (8) as needed in such a way that the optical detection system (8) is aligned in relation to the at least one print object (2), and wherein the optical detection system (8) is configured such that, in its aligned state, it detects a position and/or positional alignment from at least one region of the at least one print object (2).

7. The alignment station (1) according to claim 6,
wherein the evaluation device is configured so as to compare the position and/or positional alignment detected by the optical detection system (8) to a predefined or definable target position and/or target alignment and, if the detected position and/or positional alignment deviates from the target position and/or target alignment, to calculate a movement, in particular a rotational movement, on the at least one print object (2), which is necessary and to be carried out by the positioning system (9) so that an actual position and/or actual alignment of the at least one print object (2) matches the target position and/or target alignment.

8. The alignment station (1) according to claim 7,
wherein the control unit is configured so as to actuate the drive (6, 7) associated with the positioning system (9) as needed in such a way that the positioning system (9) is aligned, in particular perpendicularly, in relation to the at least one print object (2), and wherein the control unit is further configured such that, in the aligned state of the positioning system (9), it actuates the latter in such a way that the movement calculated by the evaluation device, in particular the rotational movement, is carried out by the positioning system (9) on the at least one print object (2).

9. The alignment station (1) according to any one of claims 1 to 8,
wherein, for each print object (2) to be received and/or held by the object carrier (4), the object carrier (4) comprises a pivot-bearing mount, in particular in the form of a recess molded for the at least one print object (2), in which the at least one print object (2) is or can be mounted such that, with the exception of a rotational movement about a rotational axis in the Z direction and a translational movement in the direction of the rotational axis, the other degrees of freedom of movement of the at least one print object (2) are prevented.

10. The alignment station (1) according to claim 9,
wherein the object carrier (4) comprises at least two pivot-bearing mounts, which, in a state when the object carrier (4) is held by the object carrier mount (3), are spaced apart from one another in a line extending in the X direction.

11. The alignment station (1) according to claim 9 or 10,
wherein a common drive, preferably in the form of an X-Y linear drive, is associated with the optical detection system (8) and the positioning system (9), and wherein a distance in the X direction between the optical detection system (8) and the positioning system (9) is selected such that, in a state when the optical detection system (8) is aligned, in particular perpendicularly, over a first pivot-bearing mount, the positioning system (9) is aligned, in particular perpendicularly, over a second pivot-bearing mount that is preferably directly adjacent to the first pivot-bearing mount.

12. The alignment station (1) according to any one of claims 9 to 11,
wherein a blocking device (10), in particular in the form of a clamping bar or a clamping bar assembly, is associated with the object carrier (4) for the as-needed blocking of all degrees of freedom of movement of the at least one print object (2) received by the pivot-bearing mount.

13. The alignment station (1) according to any one of claims 1 to 12,
wherein the object carrier mount (3) comprises a centering (5) for correct positioning of the object carrier (4).

14. A method for aligning at least one print object (2), in particular a coin, to be printed by means of a printing machine, wherein the method comprises the following method steps:
- positioning an object carrier (4) in an object carrier mount (3);
- inserting, in particular manually, the at least one print object (2) in a pivot-bearing mount of the object carrier (4) ;
- detecting a relative position and/or alignment of the at least one print object (2) in relation to the object carrier (4) or to a reference; and
- manipulating the at least one print object (2) such that the relative position and/or alignment of the print object (2) in relation to the object carrier (4) or to the reference corresponds to a predefined position and/or alignment.

15. The method according to claim 14,
wherein, for detecting the relative position and/or alignment of the at least one print object (2) in relation to the object carrier (4) or to a reference, an optical detection system (8) is aligned in relation to the at least one print object (2) and, with the optical detection system (8) in its aligned state, a position and/or positional alignment is detected from at least one region of the at least one print object (2), wherein the position and/or positional alignment detected by the optical detection system (8) is compared to a predefined or definable target position and/or target alignment, and wherein, if the detected position and/or positional alignment deviates from the target position and/or target alignment, a movement to be carried out on the print object (2), in particular a rotational movement, is calculated, which is necessary and to be carried out by a positioning system (9) so that an actual position and/or actual alignment of the at least one print object (2) matches the target position and/or target alignment, and wherein, for manipulating the at least one print object (2), the positioning system (9) is aligned in relation to the at least one print object (2) and, in the aligned state of the positioning system (9), the calculated movement, in particular the rotational movement, is carried out by the latter on the at least one print object (2).

## Revendications

1. Poste d'alignement (1) pour l'alignement d'un objet d'impression, en particulier une pièce de monnaie, à imprimer au moyen d'une machine d'impression, dans lequel le poste d'alignement (1) comprend :
- une monture de porte-objet (3) configurée de manière à maintenir un porte-objet (4) avec au moins un objet d'impression (2) reçu et/ou maintenu par le porte-objet (4) ;
- un système de détection optique (8) configuré de manière à détecter sans contact une position et/ou un alignement relatif de l'au moins un objet d'impression (2) par rapport au porte-objet (4) et/ou à une référence ; et **caractérisé en ce que** le poste d'alignement comprend
- un système de positionnement (9) configuré de manière à manipuler l'au moins un objet d'impression (2) de sorte que la position et/ou l'alignement relatifs de l'objet d'impression (2) par rapport au porte-objet (4) et/ou à la référence corresponde à une position et/ou un alignement prédéfinis ou définissables.

2. Poste d'alignement (1) selon la revendication 1,
dans lequel un entraînement (6, 7), de préférence sous la forme d'un entraînement linéaire X-Y, est associé au système de détection optique (8) pour l'alignement du système de détection optique (8) sur l'au moins un objet d'impression (2) selon les besoins.

3. Poste d'alignement (1) selon la revendication 1 ou 2,
dans lequel un entraînement (6, 7), de préférence sous la forme d'un entraînement linéaire X-Y, est associé au système de positionnement (9) pour l'alignement du système de positionnement (9) sur l'au moins un objet d'impression (2) selon les besoins.

4. Poste d'alignement (1) selon l'une quelconque des revendications 1 à 3,
dans lequel le système de positionnement (9) comprend au moins un manipulateur, qui est de préférence mobile dans la direction Z par rapport à l'au moins un objet d'impression (2) et configuré de manière à ajuster un alignement de rotation de l'au moins un objet d'impression (2) par rapport au porte-objet (4) et/ou à la référence selon les besoins.

5. Poste d'alignement (1) selon l'une quelconque des revendications 1 à 4,
dans lequel un entraînement commun (6, 7), de préférence sous la forme d'un entraînement linéaire X-Y, est associé au système de détection optique (8) et au système de positionnement (9), et/ou dans lequel le système de détection optique (8) et le système de positionnement (9) sont liés en mouvement en particulier dans la direction X-Y.

6. Poste d'alignement (1) selon l'une quelconque des revendications 1 à 5,
dans lequel le système de détection optique (8) comprend de préférence une caméra, en particulier une caméra CCD, et dans lequel une unité de commande ayant un dispositif d'évaluation est associée au système de détection optique (8), dans lequel l'unité de commande est configurée de manière à actionner l'entraînement (6, 7) associé au système de détection optique (8) selon les besoins, de telle sorte que le système de détection optique (8) est aligné par rapport à l'au moins un objet d'impression (2), et dans lequel le système de détection optique (8) est configuré de sorte que, dans son état aligné, il détecte une position et/ou un alignement de position à partir d'au moins une zone de l'au moins un objet d'impression (2).

7. Poste d'alignement (1) selon la revendication 6,
dans lequel le dispositif d'évaluation est configuré de manière à comparer la position et/ou l'alignement de position détectés par le système de détection optique (8) à une position de cible et/ou un alignement de cible prédéfinis ou définissables et, si la position et/ou l'alignement de position détectés s'écartent de la position cible et/ou de l'alignement cible, pour calculer un mouvement, en particulier un mouvement de rotation, sur l'au moins un objet d'impression (2), qui est nécessaire et qui doit être effectué par le système de positionnement (9) de sorte qu'une position réelle et/ou un alignement réel de l'au moins un objet d'impression (2) corresponde à la position cible et/ou à l'alignement cible.

8. Poste d'alignement (1) selon la revendication 7,
dans lequel l'unité de commande est configurée de manière à actionner l'entraînement (6, 7) associé au système de positionnement (9) selon les besoins de telle sorte que le système de positionnement (9) soit aligné, en particulier perpendiculairement, par rapport à l'au moins un objet d'impression (2), et dans lequel l'unité de commande est en outre configurée de sorte que, dans l'état aligné du système de positionnement (9), il actionne ce dernier de telle sorte que le mouvement calculé par le dispositif d'évaluation, en particulier le mouvement de rotation, est effectué par le système de positionnement (9) sur l'au moins un objet d'impression (2).

9. Poste d'alignement (1) selon l'une quelconque des revendications 1 à 8,
dans lequel, pour chaque objet d'impression (2) devant être reçu et/ou maintenu par le porte-objet (4), le porte-objet (4) comprend une monture de palier pivotant, en particulier sous la forme d'un évidement moulé pour l'au moins un objet d'impression (2), dans lequel l'au moins un objet d'impression (2) est ou peut être monté de sorte que, à l'exception d'un mouvement de rotation autour d'un axe de rotation dans la direction Z et d'un mouvement de translation dans la direction de l'axe de rotation, les autres degrés de liberté de mouvement de l'au moins un objet d'impression (2) sont empêchés.

10. Poste d'alignement (1) selon la revendication 9,
dans lequel le porte-objet (4) comprend au moins deux montures de palier pivotant, qui, dans un état où le porte-objet (4) est maintenu par la monture de porte-objet (3), sont espacées l'une de l'autre dans une ligne s'étendant dans la direction X.

11. Poste d'alignement (1) selon la revendication 9 ou 10,
dans lequel un entraînement commun, de préférence sous la forme d'un entraînement linéaire X-Y, est associé au système de détection optique (8) et au système de positionnement (9), et dans lequel une distance dans la direction X entre le système de détection optique (8) et le système de positionnement (9) est sélectionnée de sorte que, dans un état où le système de détection optique (8) est aligné, en particulier perpendiculairement, sur une première monture de palier pivotant, le système de positionnement (9) est aligné, en particulier perpendiculairement, sur une seconde monture de palier pivotant qui est de préférence directement adjacente à la première monture de palier pivotant.

12. Poste d'alignement (1) selon l'une quelconque des revendications 9 à 11,
dans lequel un dispositif de blocage (10), en particulier sous la forme d'une barre de serrage ou d'un ensemble de barre de serrage, est associé au porte-objet (4) pour le blocage selon les besoins de tous les degrés de liberté de mouvement de l'au moins un objet d'impression (2) reçu par la monture de palier pivotant.

13. Poste d'alignement (1) selon l'une quelconque des revendications 1 à 12,
dans lequel la monture de porte-objet (3) comprend un centrage (5) pour un positionnement correct du porte-objet (4) .

14. Procédé pour l'alignement d'au moins un objet d'impression (2), en particulier une pièce de monnaie, à imprimer au moyen d'une machine d'impression, **caractérisé en ce que** le procédé comprend les étapes suivantes :
- le positionnement d'un porte-objet (4) dans une monture de porte-objet (3) ;
- l'insertion, en particulier manuellement, de l'au moins un objet d'impression (2) dans une monture de palier pivotant du porte-objet (4) ;
- la détection d'une position relative et/ou d'un alignement de l'au moins un objet d'impression (2) par rapport au porte-objet (4) ou à une référence ; et
- la manipulation de l'au moins un objet d'impression (2) de sorte que la position et/ou l'alignement relatifs de l'objet d'impression (2) par rapport au porte-objet (4) ou à la référence corresponde à une position et/ou un alignement prédéfinis.

15. Procédé selon la revendication 14,
dans lequel, pour la détection de la position et/ou l'alignement relatifs de l'au moins un objet d'impression (2) par rapport au porte-objet (4) ou à une référence, un système de détection optique (8) est aligné par rapport à l'au moins un objet d'impression (2) et, avec le système de détection optique (8) dans son état aligné, une position et/ou un alignement de position est détecté à partir d'au moins une zone de l'au moins un objet d'impression (2), dans lequel la position et/ou l'alignement de position détectés par le système de détection optique (8) sont comparés à une position de cible et/ou un alignement de cible prédéfinis ou définissables, et dans lequel, si la position et/ou l'alignement de position détectés s'écartent de la position cible et/ou de l'alignement cible, un mouvement à effectuer sur l'objet d'impression (2), en particulier un mouvement de rotation, est calculé, qui est nécessaire et qui doit être effectué par un système de positionnement (9) de sorte qu'une position réelle et/ou un alignement réel de l'au moins un objet d'impression (2) corresponde à la position cible et/ou à l'alignement cible, et dans lequel, pour la manipulation de l'au moins un objet d'impression (2), le système de positionnement (9) est aligné par rapport à l'au moins un objet d'impression (2) et, dans l'état aligné du système de positionnement (9), le mouvement calculé, en particulier le mouvement de rotation, est effectué par ce dernier sur l'au moins un objet d'impression (2).
